# FASCICULE DE BREVET EUROPEEN

(11) **EP 3 022 129 B1**
(45) Date de publication et mention de la délivrance du brevet: **18.04.2018**
(21) Numéro de dépôt: 14744792.4
(22) Date de dépôt: 14.07.2014
(51) Int. Cl.: B05B 11/00, B05B 15/00

(54) **DISPOSITIF DE PRÉLÈVEMENT ET DE DISTRIBUTION D'UN PRODUIT VISQUEUX, SANS REPRISE D'AIR**
LUFTLOSE VORRICHTUNG ZUR ENTNAHME UND ABGABE EINES VISKOSEN PRODUKTS
AIRLESS DEVICE FOR WITHDRAWING AND DISPENSING A VISCOUS PRODUCT

(30) Priorité: 18.07.2013 FR 1357085
(43) Date de publication de la demande: 25.05.2016
(73) Titulaire: Promens SA, 01100 Bellignat (FR)
(72) Inventeur: HENNEMANN, Pascal, F-39360 Vaux les Saint Claude (FR); DOULIN, Gwénael, F-01600 Sainte Euphemie (FR)
(74) Mandataire: Novagraaf Technologies
(86) Numéro de dépôt international: PCT/EP2014/065007
(87) Numéro de publication internationale: WO 2015/007671

(56) Documents cités:
- EP-A1- 1 415 720
- EP-A1- 1 915 921
- EP-A1- 2 251 094

## Description

### Domaine technique

La présente invention concerne un dispositif de prélèvement et de distribution d'un produit visqueux, sans reprise d'air.

Il trouve son application dans les produits pharmaceutiques ou cosmétiques mais également agroalimentaires, pour des produits particulièrement gras et pâteux tels que la mayonnaise par exemple.

### Etat de la technique

La viscosité élevée de l'ensemble de ces produits présente l'inconvénient de provoquer une diminution du taux de restitution du flacon lors de la vidange du flacon. Il est connu que ces produits peuvent être prélevés de leur contenant à l'aide d'une pompe associé à un flacon sans reprise d'air, de type airless. Il est nécessaire d'utiliser soit des flacons airless à piston ou des flacons airless à poche. En effet, ces systèmes permettent de restituer plus efficacement les produits visqueux. Dans certains cas, pour des produits à forte viscosité conditionnés dans des flacons de grande hauteur, les systèmes à poche peuvent perdre leur performance de restitution et peuvent avoir recours à un tube plongeur, ce qui a pour conséquence de ralentir fortement le fonctionnement de la pompe. En effet, lorsque la poche est pleine de produit, un tube plongeur traditionnel absorbe le produit par son extrémité inférieure, mais la perte de charge est alors élevée.

La solution serait d'augmenter le diamètre du tube plongeur. Mais le problème demeurerait entier car le volume de produit et d'air à véhiculer, devenu plus important, augmenterait également le nombre de coups d'amorçage.

Il est également nécessaire de tenir compte du fait qu'en présence d'un produit visqueux, lors du montage de l'organe de pompage associé au tube plongeur, l'air piégé dans celui-ci crée un bouchon d'autant plus difficile à vaincre lors des premiers actionnements que la viscosité du produit est élevée.

On pourrait imaginer résoudre ce problème en disposant d'un tube plus court, présentant donc un bouchon d'air réduit, diminuant ainsi les pertes de charge car moins d'air à évacuer.

Mais dans ce cas, en fin d'utilisation du produit, un tube court ne pourrait absorber le produit résiduel dans le fond de la poche. En effet, par gravité, le produit a tendance à rester au fond de la poche, tandis que les parois de celle-ci se collapsent à mi hauteur, empêchant le produit de remonter jusqu'à la pompe. Le document EP 2 251 094 A1, qui décrit un dispositif selon le préambule de la revendication 1, se rapporte à un dispositif permettant d'éviter la formation de poches de produit qui ne sont pas distribuées.

### Description de l'invention

Selon une première phase de la démarche inventive, il a été recherché à combiner l'avantage du tube court pour amorcer le produit rapidement et du tube long pour collecter le produit sur toute la hauteur de la poche.

A cet effet, l'invention concerne un dispositif de prélèvement et de distribution selon la revendication 1. Cette description donnée à titre d'exemple non limitatif, fera mieux comprendre comment l'invention peut être réalisée en référence aux dessins annexés sur lesquels :

### Brève description des figures

- La figure 1 représente, en coupe, un dispositif de prélèvement qui ne fait pas partie de l'invention, en début d'utilisation du produit.
- La figure 2 représente le même dispositif selon la figure 1, en fin d'utilisation du produit.
- La figure 3 représente, à plus petite échelle, une vue éclatée des parties constitutives du dispositif selon les figures 1 et 2.
- La figure 4 représente une vue éclatée similaire à la figure 3 des parties constitutives du dispositif dans un mode de réalisation du tube plongeur.
- Les figures 5, 6 et 7 représentent un tube plongeur qui ne fait pas partie de l'invention, respectivement vu en plan, de dessus et de dessous.
- Les figures 8 et 9 représentent respectivement, en coupe transversale selon la ligne VII-VII de la figure 7 et à échelle agrandie, la section du tube plongeur dans sa partie fendue, selon deux modes de réalisation différents.
- Les figures 10 à 12 sont des vues similaires respectivement aux figures 1 à 3 selon un autre mode de réalisation de l'invention.
- La figure 13 est une vue en coupe longitudinale du tube de la figure 12.
- La figure 14 est une vue en coupe transversale selon la ligne XIV-XIV de la figure 13.
- Les figures 15 et 16 sont des vues similaires à la figure 14 selon des variantes.

### Description détaillée

Le dispositif de prélèvement et de distribution 1 globalement désigné sur les figures comprend d'une part un organe de pompage (3) disposé, par sa base (8), à l'extrémité ouverte (4) d'un contenant rigide (5) associé à une poche interne souple rétractable (6), destinée à recevoir le produit (2), et d'autre part un tube plongeur (7) relié par son extrémité supérieure (7a) à une partie correspondante (3a) de l'organe de pompage, de sorte que l'extrémité supérieure (7a) soit partiellement immergée dans le produit (2) et que l'extrémité inférieure (7b) libre soit totalement immergée dans le produit (2).

Selon l'invention, le tube plongeur (7) est constitué :
- d'une première partie supérieure (7A), à circonférence fermée, définissant une section de référence (S1) du tube (7), obtenue d'une seule pièce avec l'organe de pompage (3), et d'une longueur (I) prédéterminée,
- d'une seconde partie inférieure (7B) prolongeant la première (7A) en étant engagée par emboîtement avec elle, à circonférence ouverte par au moins une fente longitudinale (9), réalisée selon une génératrice et définissant une section en C ou en U sur cette partie du tube (7), de manière que le produit (2) puisse pénétrer dans celui-ci, simultanément en tout point de la longueur (L) de sa partie fendue (9), jouant un effet collecteur, de surface (S2) plus importante que la section de passage (S1) à circonférence fermée de sa partie supérieure (7A).

Ceci permet un amorçage rapide, dû à la première partie courte à circonférence fermée, et un bon taux de vidange, dû à la seconde partie à circonférence ouverte fendue.

L'angle d'ouverture de la fente longitudinale (9) de la seconde partie inférieure ouverte (7B) du tube (7) représente un secteur circulaire dont l'angle au sommet (α) est compris entre 45 et 120°.

Initialement, il est de 90°.

La largeur « a » de la fente est optimisée de manière à permettre au produit de pénétrer aisément dans le tube par la fente, sans pour autant autoriser l'introduction de la poche par aspiration en fin de restitution.

Les essais ont démontré qu'avec un tube à circonférence fermé, on obtient 88% de restitution, alors qu'avec le tube partiellement ouvert selon l'invention, on obtient 97% de restitution, avec un même produit fortement visqueux.

Selon l'invention (figure 4), les première et seconde parties (7A,7B) du tube plongeur (7) sont obtenues distinctement l'une de l'autre, l'une supérieure à circonférence fermée (7A) étant obtenue par moulage d'une matière plastique avec la base (3a) de l'organe de pompage (3), et avec laquelle coopère par emboitement la partie inférieure à circonférence ouverte (7B). Dans ce mode de réalisation, la deuxième partie (7B) est insérée à l'intérieur de la première partie (7A).

Selon un autre mode de réalisation, montré sur les figures 10 à 16, la deuxième partie (7B), fendue sur toute sa longueur, est emmanchée à l'extérieur de la première partie (7A). La deuxième partie (7B) comporte en outre un premier anneau de renfort (71) ouvert qui s'étend circonférentiellement et avec le même angle de secteur que la deuxième partie (7B) dans une zone qui vient en recouvrement de la première partie (7A). Le premier anneau de renfort (71) sert à augmenter la rigidité de la deuxième partie (7B) afin d'obtenir un serrage renforcé sur la première partie (7A).

La deuxième partie (7B) comporte un deuxième anneau de renfort (72) de manière symétrique par rapport à un plan transversal. La présence du deuxième anneau de renfort (72) n'est pas fonctionnelle, mais permet d'éviter l'orientation de la deuxième partie lors de l'assemblage avec la pompe (3). Chaque extrémité de la deuxième partie (7B) est identique et peut être emmanchée sur la première partie (7A).

Comme le montrent les figures 14 à 16, l'angle de secteur de la deuxième partie (7B) peut être choisi, comme dans le premier mode de réalisation, par exemple entre 45 et 120°, par exemple à 90°.

Dans des variantes non représentées, la deuxième partie (7B) comporte plusieurs anneaux de renfort à chaque extrémité.

## Revendications

1. Dispositif de prélèvement et de distribution (1), sans reprise d'air, d'un produit visqueux (2), comprenant d'une part un organe de pompage (3) disposé, par sa base (8), à l'extrémité ouverte (4) d'un contenant rigide (5) associé à une poche interne souple rétractable (6), destinée à recevoir le produit (2), et d'autre part un tube plongeur (7) relié par son extrémité supérieure (7a) à une partie correspondante (3a) de l'organe de pompage, de sorte que l'extrémité supérieure (7a) soit partiellement immergée dans le produit (2) et que l'extrémité inférieure (7b) libre soit totalement immergée dans le produit (2), **caractérisé en ce que** le tube plongeur (7) est constitué :
- d'une première partie supérieure (7A), à circonférence fermée, définissant une section de passage de référence (S1) du tube (7), obtenue d'une seule pièce avec l'organe de pompage (3), et d'une longueur (I) prédéterminée,
- d'une seconde partie inférieure (7B) prolongeant la première (7A) en étant engagée par emboîtement avec elle, à circonférence ouverte par au moins une fente longitudinale (9), réalisée selon une génératrice et définissant une section en C ou en U sur cette partie du tube (7), de manière que le produit (2) puisse pénétrer dans celui-ci, simultanément en tout point de la longueur (L) de sa partie fendue (9), jouant un effet collecteur, de surface (S2) plus importante que la section de passage de référence (S1) à circonférence fermée de sa partie supérieure (7A).

2. Dispositif selon la revendication 1, **caractérisé en ce que** l'angle d'ouverture de la fente longitudinale (9) de la seconde partie inférieure ouverte (7B) du tube (7) représente un secteur circulaire dont l'angle au sommet (α) est compris entre 45 et 120°.

3. Dispositif selon l'une des revendications 1 ou 2, dans lequel la seconde partie inférieure ouverte (7B) du tube (7) comporte au moins un anneau de renfort (71, 72) s'étendant le long d'une section entourant la première partie (7A).

4. Dispositif selon la revendication 3, dans lequel la seconde partie inférieure ouverte (7B) du tube (7) est symétrique par rapport à un plan transversal.

5. Dispositif selon l'une des revendications 1 ou 2, **caractérisé en ce que** la première partie (7A) du tube plongeur (7) est obtenue par moulage d'une matière plastique avec une base (3a) de l'organe de pompage (3).

## Patentansprüche

1. Vorrichtung zur Entnahme und Abgabe (1) ohne Luftaufnahme eines viskosen Produkts (2), die einerseits ein Pumporgan (3) umfasst, das durch seine Basis (8) an dem offenen Ende (4) eines starren Behälters (5) angeordnet ist, der mit einem biegsamen schrumpfbaren inneren Beutel (6) assoziiert ist, der dazu bestimmt ist, das Produkt (2) aufzunehmen, und andererseits ein Tauchrohr (7), das durch sein oberes Ende (7a) mit einem entsprechenden Teil (3a) des Pumporgans derart verbunden ist, dass das obere Ende (7a) teilweise in das Produkt (2) eingetaucht ist, und dass das freie untere Ende (7b) vollständig in das Produkt (2) eingetaucht ist, **dadurch gekennzeichnet, dass** das Tauchrohr (7) aus Folgendem besteht:
- einem ersten oberen Teil (7A) mit geschlossenem Umfang, der einen Referenzschnittdurchgang (S1) des Rohrs (7) definiert, der aus einem Stück mit dem Pumporgan (3) erhalten wird, und mit einer vorbestimmten Länge (1),
- einem zweiten unteren Teil (7B), der den ersten Teil (7A) verlängert, indem er in diesen durch Verschachteln eingefügt wird, mit Umfang, der durch mindestens einen Längsschlitz (9) offen ist, der gemäß einer Mantellinie hergestellt wird und einen Schnitt in C oder in U auf diesem Teil des Rohrs (7) derart definiert, dass das Produkt (2) in dieses gleichzeitig an jeder Stelle der Länge (L) seines aufgeschlitzten Teils (9) eindringen kann, indem eine Sammlerwirkung ausgeübt wird, mit einer Oberfläche (S2), die größer ist als der Referenzschnittdurchgang (S1) mit geschlossenem Umfang seines oberen Teils (7A).

2. Vorrichtung nach Anspruch 1, **dadurch gekennzeichnet, dass** der Öffnungswinkel des Längsschlitzes (9) des unteren offenen zweiten Teils (7B) des Rohrs (7) einen Kreissektor darstellt, dessen Winkel am Gipfel (α) zwischen 45 und 120° liegt.

3. Vorrichtung nach einem der Ansprüche 1 oder 2, wobei der untere offene zweite Teil (7B) des Rohrs (7) mindestens einen Verstärkungsring (71, 72) umfasst, der sich entlang eines Schnitts, der den ersten Teil (7A) umgibt, erstreckt.

4. Vorrichtung nach Anspruch 3, wobei der untere offene zweite Teil (7B) des Rohrs (7) in Bezug auf eine Querebene symmetrisch ist.

5. Vorrichtung nach einem der Ansprüche 1 oder 2, **dadurch gekennzeichnet, dass** der erste Teil (7A) des Tauchrohrs (7) durch Formen eines Kunststoffs mit einer Basis (3a) des Pumporgans (3) erhalten wird.

## Claims

1. Device (1) for withdrawing and dispensing a viscous product (2) without taking in air, said device comprising on the one hand a pumping member (3) positioned, by the base (8) thereof, at the open end (4) of a rigid container (5) associated with a retractable flexible inner pouch (6), intended to receive the product (2), and on the other hand a dip tube (7) connected by the upper end (7a) thereof to a corresponding portion (3a) of the pumping member, such that the upper end (7a) is partially submerged in the product (2) and such that the free lower end (7b) is completely submerged in the product (2), **characterised in that** the dip tube (7) is constituted from:
- a first upper portion (7A), with a closed circumference, defining a reference flow section (S1) of the tube (7), obtained in one piece with the pumping member (3), and of a predetermined length (1),
- a second lower portion (7B) extending from the first portion (7A), while being engaged by interlocking therewith, with a circumference that is open by means of at least one longitudinal slot (9), made along a generatrix and defining a C- or U-shaped section on said portion of the tube (7), such that the product (2) can penetrate the latter, simultaneously at any point along the length (L) of the split portion (9) thereof, creating a collector effect, having a surface area (S2) that is greater than the reference flow section (S1) with a closed circumference of the upper portion (7A) thereof.

2. Device according to claim 1, **characterised in that** the aperture angle of the longitudinal slot (9) of the second open lower portion (7B) of the tube (7) represents a sector of a circle, the apex angle (a) of which lies in the range 45 to 120°.

3. Device according to either claim 1 or claim 2, wherein the second open lower portion (7B) of the tube (7) comprises at least one reinforcing ring (71, 72) extending along a section surrounding the first portion (7A) .

4. Device according to claim 3, wherein the second open lower portion (7B) of the tube (7) is symmetrical relative to a transverse plane.

5. Device according to either claim 1 or claim 2, **characterised in that** the first portion (7A) of the dip tube (7) is obtained by casting a plastic material with a base (3a) of the pumping member (3).
